# EUROPÄISCHE PATENTSCHRIFT

(11) **EP 1 391 905 B1**
(45) Veröffentlichungstag und Bekanntmachung des Hinweises auf die Patenterteilung: **19.10.2011**
(21) Anmeldenummer: 02018573.2
(22) Anmeldetag: 19.08.2002
(51) Int. Cl.: H01H 13/70

(54) **Flachtastatur**
Flat key pad
Clavier plat

(43) Veröffentlichungstag der Anmeldung: 25.02.2004
(73) Patentinhaber: Leica Geosystems AG, 9435 Heerbrugg (CH)
(72) Erfinder: Wick, Paul, 9450 Altstätten (CH)
(74) Vertreter: Kaminski, Susanne

(56) Entgegenhaltungen:
- EP-A- 1 193 643
- DE-C- 19 650 468
- GB-A- 2 291 837

## Beschreibung

Die Erfindung betrifft eine Flachtastatur zum Bedienen eines elektrisch gesteuerten Geräts, beispielsweise eines von Hand gehaltenen Laserentfernungsmessgeräts, nach dem Oberbegriff des Anspruchs 1.

Der Grossteil der in den verschiedensten Anwendungsgebieten eingesetzten, elektrisch gesteuerten Geräte weist zum Bedienen derselben als Mensch-Maschinen-Schnittstelle eine Tastatur mit wenigstens einer Taste auf. Je nach Art und Grösse des jeweiligen Geräts können die Abmessungen oder die Ausbildungsvarianten der eingebauten Tastatur das Design, die Form und insbesondere die Abmessungen des Geräts entscheidend mitbestimmen.

Da in der Regel die Abmessungen der Frontfläche der Tastatur durch die Anzahl der Tasten, deren Fläche und Anordnung zueinander vorgegeben ist, ist die Bauhöhe der Tastatur oft der einzige Freiheitsgrad für eine Minimierung der Grösse der Tastatur. Vor allem kompakte Geräte, beispielsweise für einen mobilen, insbesondere von Hand gehaltenen Einsatz, weisen heute Flachtastaturen auf, die typischerweise eine Bauhöhe von einigen wenigen Millimetern nicht überschreiten.

Mit Ausnahme von Piezotastaturen, die vor allem für Anwendungen mit extremen Anforderungen an die Robustheit eingesetzt werden, sind praktisch alle Flachtastaturen als Folientastaturen ausgebildet. Folientastaturen bestehen zumindest aus einer frontseitigen Tastfolie mit mehreren Tastbereichen zum Auslösen jeweils einer Funktion der Tastatur, welche Tastfolie mit einem Trägerelement unlösbar zu einer integralen, einbaufertigen Bedieneinheit verbunden ist, die wasser- oder sogar gasdicht ausgebildet sein kann. Das Trägerelement seinerseits kann als Trägerplatine oder als Trägerfolie ausgebildet sein. Letztere Ausbildung einer Folientastatur ermöglicht sogar biegbare Ausbildungsformen von Flachtastaturen. Mit Folientastaturen können sogar Bauhöhen in der Grössenordnung eines Millimeters mit einem entsprechend geringen Gewicht realisiert werden.

Zudem zeichnen sich Folientastaturen - im Vergleich zu alternativen Tastaturbauformen, die beispielsweise Gummikörper mit abstehenden, turmförmigen Gummiblöcken oder aufgesetzte, starre Tastenkörper aufweisen - durch eine wesentlich kostengünstigere Herstellung sowie eine einfache Befestigung an der Aussenfläche des Gerätgehäuses aus, welche frei zugänglich durchführbar ist. Folientastaturen werden daher häufig bei Billigprodukten eingesetzt.

Aus der Einleitung der Beschreibung der DE 196 50 468 C2 ist eine Folientastatur bekannt, die sich aus mehreren flächig miteinander verklebten Einzelfolien zusammensetzt. Neben der Tastfolie und der Trägerfolie mit aufgedruckten Leiterbahnen können dabei weitere Folien, beispielsweise eine Abstandhaltefolie, eine Designfolien oder eine Klebefolie vorgesehen sein. Die Tastatur wird als vorgefertigte Einheit von oben frei zugänglich auf der Oberseite eines Gerätegehäuses - beispielsweise aus Polycarbonat - aufgelegt und über eine rückseitig auf der Tastatur aufgebrachten Klebefolie durch ein Anpressen auf einfache Weise mit dem Gehäuse verklebt. Dabei werden die Anschlussleitungen nach unten durch das Gehäuse geführt. Der Randbereich der Tastatur wird dabei umlaufend mit dem Gehäuse verklebt, um eine dichte Verbindung zwischen der in sich dichten Tastatureinheit und dem Gehäuse zu erzielen.

Neben vielen Vorteilen haben die heutigen Folientastaturen jedoch einen zentralen Schwachpunkt. Sie weisen insbesondere im Vergleich zu den alternativen nicht flächig ausgebildeten Tastaturtypen vielfach einen eher bescheidenen Bedienkomfort auf.

Der Bedienkomfort von Tastaturen - wie er vom Benutzer wahrgenommenen wird - ist von einer Vielzahl von Kriterien abhängig. Das Auffinden, das taktile Anfühlen und insbesondere die Sensitivität beim Anschlagen der Bereiche, die für ein Auslösen der einzelnen Funktionen der Tastatur vorgesehen sind, haben neben mechanischen und/oder akustischen Rückkopplungen einen sehr entscheidenden Einfluss auf den wahrgenommenen Bedienkomfort. Insbesondere durch eine kritische Grösse der Auslösekraft, durch eine geringe Streuung derselben, durch einen deutlich spürbaren Druckpunkt sowie durch eine kritische Länge des Anschlagwegs beim Auslösen der Funktionen der Tastatur wird diese Sensitivität positiv beeinflusst. Wenig definierte Zustände bzw. ein schwammiges Verhalten der Tastatur beim Auslösen der Funktionen, eine grosse Totzeit zwischen zwei Anschlägen sowie sprunghaft auftretende Kraftspitzen werden dagegen als unangenehm empfunden.

Bedingt durch die geringe Bauhöhe von Flachtastaturen sind dem möglichen Anschlagweg - beispielsweise im Vergleich zu einer Computer-Desktop-Tastatur - enge Grenzen gesetzt. Dieser prinzipielle Nachteil von Flachtastaturen muss durch die anderen Kriterien zusätzlich kompensiert werden.

Das Spezifikum von Folientastaturen, das die Frontfolie Auslösefläche der Tastbereiche und Deckfläche der Eingabeeinheit zugleich ist, wirft zusätzliche Probleme auf. Zum einen sollte die Frontfolie einerseits in den Tastbereichen leicht biegsam elastische Bereiche aufweisen und andererseits sollte die Frontfolie hingegen als Deckfläche abriebfest und hart ausgebildet sein. Zum anderen erschwert die zusammenhängende Fläche der Frontfolie ist ein Auffinden der Bereiche, in denen die Funktionen der Tastatur auslösbar sind. Erhebungen um diese bzw. in diesen Bereichen, die in die Frontfolie geprägt werden, können zwar beim Auffinden der Bereiche hilfreich sein, versteifen jedoch zwangsläufig die Frontfolie genau in jenen Bereichen, die beim Auslösen eigentlich elastisch biegsam sein sollten.

Zwar sind in den letzten Jahren bei Folientastaturen in Bezug auf Bedienkomfort gewisse Fortschritte gemacht worden. So konnten auch bei Folientastatüren beispielsweise höhere kritische Auslösekräfte in Kombination mit einem spürbaren Druckpunkt durch den Einbau von als Dom ausgebildeten Schaltelementen - so genannten Knackfröschen - realisiert werden. Die Bedienung von Folientastaturen ist aber in der Praxis nach wie vor - im Vergleich zu alternativen Tastaturtypen - unangenehm.

Unangenehm zu bedienende Tastaturen führen zu Unsicherheiten in der Bedienung und erschweren so unmittelbar ein zuverlässiges Arbeiten mit dem Gerät. Bei Geräten - wie beispielsweise Mobiltelefonen, Taschenrechner oder Fernbedienungen - bei denen einerseits ein angenehmes und sicheres Auslösen von Tasten von zentralem Interesse ist und andererseits aber auch eine geringe Bauhöhe im Prinzip wünschenswert wäre, sind daher Folientastaturen trotz ihrer aussergewöhnlichen Flachheit selbst in den unteren Preis- bzw. Qualitäts-Segmenten nur vereinzelt anzutreffen.

Der Erfindung liegt daher die Aufgabe zugrunde, Mängel des Standes der Technik zu beheben. So sollen Flachtastaturen vorgeschlagen werden, die einen verbesserten Bedienkomfort aufweisen.

Diese Aufgabe wird durch eine Flachtastatur gelöst, bei der die kennzeichnenden Merkmale des Patentanspruchs 1 verwirklicht sind.

Weitere alternative oder vorteilhafte Aus- bzw. Weiterbildungen der Erfindung sind in den Merkmalen der abhängigen Patentansprüche beschrieben.

Eine erfindungsgemässe Flachtastatur wird durch eine fest zusammengefügte Struktur von im Wesentlichen flächig ausgebildeten Materialschichten gebildet. Die fest zusammengefügte Struktur bildet eine montagefertige Einheit mit wenigstens einem Tastbereich. Die Flachtastatur weist wenigstens eine flächig ausgebildete Trägermaterialschicht, wenigstens ein Schaltelement und eine im Wesentlichen flächig ausgebildete, weichelastische Gummi- oder Kunststoffschicht auf. Wenigstens eine erste und wenigstens eine zweite Schaltkontaktfläche sind dabei auf der Trägermaterialschicht aufgebracht. Die beiden Schaltkontaktflächen sowie das Schaltelement sind dem Tastbereich zugeordnet, wobei das Schaltelement durch eine Auslösekraft - sich selbsttätig zurückstellend - verformbar ist. Bei einem solchen Verformen des Schaltelementes entsteht eine elektrisch leitende Verbindung zwischen den beiden Schaltkontaktflächen, wodurch die Funktion der Tastatur ausgelöst wird. Die Auslösekraft wird dabei über die Frontfläche der Flachtastatur in den Tastbereich eingeleitet. Gemäss der Erfindung ist die weichelastische Gummi- oder Kunststoffschicht dem Schaltelement in der Weise zugeordnet, dass die Auslösekraft mittelbar über die weichelastische Gummi- oder Kunststoffschicht auf das Schaltelement einwirkt.

Die Auslösekraft wird in der Regel durch einen Finger ausgeübt, indem er jeweils im Tastbereich gegen die Frontfläche gedrückt wird. Dabei liegt der Finger auf dem Tastbereich auf und die Druckkraft wird solange erhöht, bis die Druckkraft die kritische Grösse der Auslösekraft erreicht. Nun gibt das Schaltelement nach und wird verformt. Unmittelbar nach diesem Verformen wird der Finger durch das Ausüben der Druckkraft in Richtung der Tastatur beschleunigt und wenig später wieder gestoppt. Bei Folientastaturen gemäss dem Stand der Technik werden beim Stoppen von der Folientastatur auf den Finger Kraftspitzen ausgeübt, die als unangenehm empfunden werden. Erfindungsgemäss werden diese nun aber von der weichelastischen Gummi- oder Kunststoffschicht durch deren Deformation zum Grossteil aufgefangen. Der Finger wird nun nach dem Auslösen einer Funktion der Tastatur sanft verzögernd abgebremst.

Da die Gummi- oder Kunststoffschicht im Wesentlichen auch flächig - beispielsweise mit einer Materialstärke von weniger als einem Millimeter - ausgebildet ist, kann sie gemeinsam mit dem Schaltelement, der Trägerschicht und gegebenenfalls mit anderen Schichten zu einer gemeinsamen montagefertigen Einheit - vergleichbar einer Folientastatur - fest zusammengefügt werden.

Besonders ausgeprägt ist die vorteilhafte Wirkung der Erfindung bei Flachtastaturen, deren Schaltelemente als Dome ausgebildet sind, da diesen Schaltelementen einerseits relativ grosse Auslösekräfte und anderseits eine sprunghafte, beulenförmig einknickende Verformung eigen ist.

Tastaturen mit einem Gummikörper, der abstehende, turmförmige Gummiblöcke aufweist, sind zwar aus dem Stand der Technik bekannt, jedoch weisen die abstehenden Gummiblöcke - die als Tasten dienen - allein schon eine Bauhöhe von mehreren Millimetern auf. Auch ist der Gummikörper aus einem derart harten Gummimaterial gefertigt, dass für eine spürbare Reduktion der Kraftspitzen Materialstärken von mehreren Millimetern - in etwa vergleichbar mit der Höhe der Gummiblöcke - erforderlich sind. Beim Einbau wird der als separates Teil vorliegende Gummikörper zudem in der Regel zwischen der Printplatte mit den Mäander-förmigen Schaltkontaktflächen und der Gehäusewand eines elektrisch gesteuerten Geräts in der Regel von innen über Verschraubungen eingeklemmt und damit die Tastatur erst bei der Endmontage zur einer Tastatureinheit verbunden. Zu diesem Zweck ist zuerst der Gummikörper an der Innenseite der Gehäusewand anzubringen, wobei die Gummiblöcke durch Ausnehmungen der Gehäusewand nach draussen geschoben werden müssen. Die Nachteile dieses Vorgehens im Vergleich zum Befestigen einer als montagefertige Einheit vorliegenden Flachtastatur liegen auf der Hand.

Eine Weiterbildung der Erfindung sieht vor, im Tastbereich eine Stützscheibe aus einem steifen Material auf der dem Schaltelement abgewandten Seite der weichelastischen Gummi- oder Kunststoffschicht aufzubringen. Eine solche Stützscheibe kann beispielsweise aufgebracht werden, indem auf der dem Schaltelement abgewandten Seite der Gummi- oder Kunststoffschicht im Bereich der Auslösefläche des Tastbereichs ein Epoxy-Harz aufgetropft wird. Durch die Oberflächenspannung bildet sich selbsttätig eine frontseitig konvex ausgebildete Stützscheibe aus. Damit wird abgegrenzt im Bereich der Auslösefläche der weichelastischen Gummi - oder Kunststoffschicht eine sehr hohe Steifigkeit verleihen, die ohne weiteres die Steifigkeit eines mehrere Millimeter starken, turmförmigen Gummiblocks aus hartem Gummi übertreffen kann. Die elastische Biegsamkeit im Randbereich des Tastbereichs bleibt jedoch nach wie vor erhalten.

Zwar sind auch Tastaturen mit Gummikörpern bekannt, deren turmförmige Gummiblöcke mit einer steifen Schicht aus Epoxy-Harz überzogen sind. Da dort die jeweilige Steifigkeit bereits durch den mehrere Millimeter starken Gummiblock aus hartem Gummi gegeben ist, hat hier die Schicht aus Epoxy-Harz die Funktion eines Abriebschutzes der in der Regel bedruckten Tastenoberfläche.

Eine andere Weiterbildung der Erfindung sieht einen stösselförmigen Fortsatz an der dem Schaltelement zugewandten Seite vor. Zum einen kann durch eine entsprechende Querschnittgestaltung des Fortsatzes die Dynamik des Abbremsens gezielt optimiert werden. Zum anderen wird durch einen entsprechend ausgebildeten stösselförmigen Fortsatz in Kombination mit einer hohen Steifigkeit im Tastbereich auch bei einer exzentrischen Krafteinleitung in den Tastbereich die Auslösekraft auf das Zentrum des Schaltelements weitergeleitet. Insbesondere bei in Form eines Doms ausgebildeten Schaltelementen wird dadurch eine im Wesentlichen konstante Grösse der Auslösekraft ermöglicht und zwar - im Gegensatz zu Folientastaturen des Standes der Technik - unabhängig von der exakten Position der Auslösekraft innerhalb des Tastbereichs.

Eine alternative Ausbildung einer erfindungsgemässen Flachtastatur weist eine Frontseite mit einem transparenten Sichtbereich auf, über den eine Anzeige ablesbar ist. Bei einem entsprechend flach ausgebildeten Display wäre sogar eine Flachtastatur denkbar, welche ein integriertes Display aufweist, das über zusätzliche Leiterbahnen ansteuerbar ist. Damit wäre eine fest zusammengefügte, montagefertige Bedien- und Anzeigeeinheit realisierbar.

Nachstehend wird die Erfindung anhand der Figuren der Zeichnung rein beispielhaft näher beschrieben. Gleiche Teile in unterschiedlichen Ausführungsbeispielen, welche dieselben Funktionen ausüben, sind nachstehend mit gleichen Bezeichnungen bzw. Bezugszeichen versehen. Es zeigen:
- Figur 1: eine Draufsicht auf ein Ausführungsbeispiel einer erfindungsgemässen Flachtastatur,
- Figur 2: eine vergrössert dargestellte Detailansicht des Ausführungsbeispiels aus Figur 1 in der Schnittansicht II-II und
- Figur 3: eine vergrössert dargestellte Detailansicht des Ausführungsbeispiels aus Figur 1 in der Schnittansicht III-III.

Die Figur 1 zeigt eine Draufsicht auf die Frontfläche eines Ausführungsbeispiels einer Weiterbildung der Erfindung, beispielsweise einer Flachtastatur für ein von Hand gehaltenes Laserentfernungsmessgerät. Bei dieser Flachtastatur sind hier ein kleiner, quadratischer Tastbereich 3" und einen grosser, kreisförmigen Tastbereich 3"' - jeweils mit unterschiedlichen Querschnittsflächen - vorgesehen. Über den quadratischen Tastbereich 3" und den kreisförmigen Tastbereich 3"' kann beispielsweise die Beleuchtung der Anzeige bzw. der Entfernungsmesser des Laserentfernungsmessgeräts bedient werden.

Innerhalb des quadratischen Tastbereichs 3" und des kreisförmigen Tastbereichs 3"' befindet sich eine quadratische Stützscheibe 6" bzw. eine kreisförmige Stützscheibe 6"', hier jeweils aus transparentem Epoxy-Harz. Ausserhalb der Tastbereiche 3" und 3"' befindet sich eine als Polycarbonat-Folie ausgebildete Deckschicht 8, in der zwei Ausnehmungen für die beiden Stützscheiben 6" und 6"' vorgesehen sind. Das Material der Deckschicht 8 kann den spezifischen Anforderungen an eine Deckfläche entsprechend - beispielsweise einer hohen Abriebfestigkeit - gezielt ausgewählt werden. Es ist sogar möglich dasselbe Material für die Deckschicht und das Gehäuse des Laserentfernungsmessgeräts zu verwenden und eine uniforme, ruhig wirkende Geräteoberfläche zu erlangen. Zwischen den beiden Stützscheiben 6" und 6"' und der Deckschicht 8 ist ein Teil einer hier als gespritzte Silikonmatte ausgebildeten Gummi- oder Kunststoffschicht 5 sichtbar. Die beiden Stützscheiben 6" und 6"' sowie die Deckschicht 8 bilden hier im Wesentlichen die Frontfläche der Flachtastatur.

Figur 2 zeigt eine erste Detailansicht des Ausführungsbeispiels aus Figur 1, die die Umgebung des quadratischen Tastbereichs 3" in der Schnittansicht II-II darstellt. Auf den quadratischen Tastbereich 3" wird hier zentrisch eine Auslösekraft 4 über die Frontfläche eingeleitet.

Im dargestellten Ausschnitt weist das Ausführungsbeispiel eine als PET-Folie ausgebildete Trägermaterialschicht 1, eine Abstandhaltefolie 12, die als Silikonmatte ausgebildete, weichelastische Gummi- oder Kunststoffschicht 5, die Deckschicht 8, die quadratische Stützscheibe 6", eine Befestigungsschicht 9, zwei zweiseitig klebende Gummiklebefolien 13, eine Fixierfolie 14 sowie ein als Dom ausgebildetes Schaltelement 2 auf. Vier erste Schaltflächen und eine zweite Schaltfläche mit den jeweils zugeordneten Leiterbahnen, die hier gemeinsam auf der Trägermaterialschicht 1 aufgebracht sind, sind in Figur 2 nicht sichtbar.

In an sich bekannter Weise ist die Befestigungsschicht 9 hier als zweiseitige Klebefolie - beispielsweise mit einer Foliendicke von 0,05 Millimetern - ausgebildet. Einerseits ist sie mit der Trägermaterialschicht 1 klebend zusammengefügt und andererseits ist ein Schutzpapier anbringbar, das bei einem Einbau der Flachtastatur entfernt wird.

Ebenfalls in bekannter Weise ist die Trägermaterialschicht 1 als PET-Folie - beispielsweise mit einer Foliendicke von 0,1 Millimetern - ausgebildet und mit der Abstandhaltefolie 12 - beispielsweise mit einer Foliendicke von 0,22 Millimeter - klebend zusammengefügt. Wie aus Figur 2 und 3 ersichtlich ist, ist in der Abstandhaltefolie 12 jeweils eine Ausnehmung für jeweils ein Schaltelement 2 hier konzentrisch zu jedem der Tastbereiche 3" und 3"' vorgesehen. In die jeweilige Ausnehmung ist jeweils ein Schaltelement 2 so eingefügt, dass das Schaltelement 2 auf den vier ersten Schaltkontaktflächen aufliegt. Das Schaltelement 12 wird hier über die Fixierfolie 14, die mit der Abstandhaltefolie 12 klebend zusammengefügt ist, örtlich fixiert.

Gemäss der Erfindung ist die im Wesentlichen flächig ausgebildete Gummi- oder Kunststoffschicht 5 dem Schaltelement 2 zugeordnet. Über diese weichelastische Gummi- oder Kunststoffschicht 5 wirkt die Auslösekraft 4, die über die Frontfläche eingeleitet wird, mittelbar auf das Schaltelement 2. Über die eine der Gummiklebefolien 13 ist hier die Gummi- oder Kunststoffschicht 5 mit der Fixierfolie klebend zusammengefügt.

Die hier als Silikonmatte ausgebildete Gummi- oder Kunststoffschicht 5 weist eine unterschiedliche Schichtdicke und im Zentrum des Tastbereiches 3" einen stösselförmigen Fortsatz 7 auf, der gegen das Schaltelement 2 gerichtet ist. Durch diesen stösselförmigen Fortsatz 7 wird die mittelbare Einleitung der Auslösekraft 4 direkt im Zentrum des als Dom ausgebildeten Schaltelements 2 gewährleistet. Dies trägt zur Konstanz der Grösse der Auslösekraft bei.

Ausserhalb des Tastbereichs 3" beträgt hier die Schichtdicke beispielsweise 0,75 Millimeter. Unter der Stützscheibe 6" beträgt die Schichtdicke beispielsweise 0,6 Millimeter und im Bereich des stösselförmigen Fortsatzes 7 ca. 1 Millimeter. Der Bereich der Silikonmatte unterhalb der Stützscheibe 6" ist über einen umlaufenden Steg - mit einer Schichtdicke von beispielsweise 0,25 Millimetern - mit dem Bereich ausserhalb des Tastbereiches 3" verbunden. Über die zweite Gummiklebefolie 13 ist hier die Deckfolie 8 mit der Gummi- oder Kunststoffschicht 5 verbunden.

Figur 3 zeigt eine zweite Detailansicht des Ausführungsbeispiels aus Figur 1, welche die Umgebung des kreisförmigen Tastbereichs 3"' in der Schnittansicht III-III darstellt. Im Gegensatz zu Figur 2 sind hier auch die Peripherie der erfindungsgemässen Flachtastatur sowie der Anschluss der Leiterbahnen 10 dargestellt. Auch wird die Auslösekraft 4 hier exzentrisch in den kreisförmigen Tastbereichs 3"' eingeleitet.

Die weichelastischen Gummi- oder Kunststoffschicht 5 reicht in der Peripherie der Flachtastatur seitlich umlaufend über das fest zusammengefügte Folienpaket aus Trägermaterialschicht 1, Abstandhaltefolie 12, Fixierfolie 14 sowie Gummiklebefolien 13 und ist hier dadurch mit der Befestigungsschicht 9 in der Peripherie direkt klebend zusammengefügt. Die Gummi- oder Kunststoffschicht 5 und die Befestigungsschicht 9 kapseln so hermetisch dicht das Innere der Flachtastatur ein. Eine derart ausgebildete Flachtastatur eignet sich insbesondere für einen dichten Einbau in ein Gehäuse von aussen. Die Ausnehmung in der Befestigungsschicht 9 für einen Durchtritt der Leiterbahnen 10 ist mit Vorteil innerhalb der Peripherie vorzusehen.

Durch die Stützscheibe 6"' und 6" ist es möglich Tastbereiche 3"' und 3" mit stark unterschiedlichen Querschnittsflächen zu realisieren (siehe Figur 1). Im Gegensatz zum Stand der Technik weisen dabei die den Tastbereichen 3" und 3"' zugeordneten Schaltelemente 2 jeweils dieselbe Ausführungsform und dieselben Abmessungen auf. Dadurch werden auch für unterschiedlich grosse Tastbereiche 3" und 3"' im Wesentlichen dieselben Auslösekräfte 4 mit gleich ausgebildeten Druckpunkten ermöglicht, was den Bedienkomfort erhöht.

Die Ausbildung einer weichelastischen Gummi- oder Kunststoffschicht mit einem stösselförmigen Fortsatz in Kombination mit dem Aufbringen einer steifen Stützscheibe ermöglicht beim Auslösen eine weitgehende Unempfindlichkeit gegen ein exzentrisches Einleiten einer Auslösekraft in einen Tastbereich. Dies ist insbesondere bei grossflächig ausgebildeten Tastbereichen von Vorteil. Damit wird ein weiterer Beitrag zur Steigerung des Bedienkomforts einer Flachtastatur ermöglicht.

Die Fläche der weichelastischen Gummi- oder Kunststoffschicht 5 unterhalb der Stützscheiben 6" und 6"' kann vor dem Aufbringen der Stützscheiben 6" und 6"' in an sich bekannter Weise mit - beispielsweise den in Figur 1 sichtbaren - Symbolen bedruckt werden.

## Patentansprüche

1. Flachtastatur zum Bedienen eines elektrisch gesteuerten Geräts, beispielsweise eines von Hand gehaltenen Laserentfernungsmessgeräts, mit
- einer als Folie ausgebildeten Trägermaterialschicht (1), auf der erste Schaltkontaktflächen und zweite Schaltkontaktflächen aufgebracht sind,
- elektrisch leitend und knackfroschartig ausgebildeten Schaltelementen (2), über die die ihnen zugeordneten ersten und zweiten Schaltkontaktflächen unter Einwirken von Auslösekräften (4) miteinander elektrisch leitend verbunden werden können, wobei die Schaltelemente (2) Dom-förmig und durch die Auslösekräfte (4) - sich selbsttätig zurückstellend -verformbar ausgebildet sind,
- Tastbereichen (3", 3"'), die jeweils den Schaltelementen (2) zugeordnet sind und auf die über eine Frontfläche der Flachtastatur beim Bedienen die Auslösekräfte (4) eingeleitet werden,
- wobei die Trägermaterialschicht (1) und die Schaltelemente (2) mit weiteren im wesentlichen flächig ausgebildeten Materialschichten zu einer montagefertigen Einheit fest zusammengefügt sind,
**dadurch gekennzeichnet, dass**
eine, die Schaltelemente (2) überdeckende, im wesentlichen die gleiche Flächenerstreckung wie die Trägermaterialschicht (1) aufweisende weichelastische Gummi- oder Kunststoffschicht (5), beispielsweise aus Silikonschaum, vorgesehen ist, so dass die an den Tastbereichen (3", 3"') über die Gummi- oder Kunststoffschicht (5) aufgebrachten Auslösekräfte (4) mittelbar auf die Schaltelemente (2) einwirken.

2. Flachtastatur nach Anspruch 1, **dadurch gekennzeichnet, dass** die Schaltelemente (2) im wesentlichen zentral bezüglich der Tastbereiche (3", .3"'), im wesentlichen an der Dom-Kuppe, mit der Gummi- oder Kunststoffschicht (5) verbunden sind.

3. Flachtastatur nach Anspruch 1 oder 2, **dadurch gekennzeichnet, dass** die Gummi- oder Kunststoffschicht (5) im Tastbereich (3", 3"') eine, gegebenenfalls plan ausgebildete, Fläche aufweist, auf der eine, gegebenenfalls frontseitig konvex ausgebildete, Stützscheibe (6", 6"') aus einem - im Vergleich zur Gummi- oder Kunststoffschicht (5) - steifen Material, beispielsweise Epoxy-Harz, aufgebracht ist.

4. Flachtastatur nach einem der vorhergehenden Ansprüche, **dadurch gekennzeichnet, dass** die Gummi- oder Kunststoffschicht (5) eine unterschiedliche Schichtdicke aufweist und insbesondere im Randbereich des Tastbereichs (3" , 3"') stegartig verdünnt ausgebildet ist.

5. Flachtastatur nach Anspruch 4, **dadurch gekennzeichnet, dass** im Zentralbereich des Tastbereichs (3", 3"') die Gummi- oder Kunststoffschicht (5) auf der dem Schaltelement (2) zugewandten Seite einen stösselförmigen Fortsatz (7) aufweist, der unmittel- oder mittelbar auf dem Schaltelement (2) aufliegt.

6. Flachtastatur nach einem der vorhergehenden Ansprüche, **dadurch gekennzeichnet, dass** mehrere Tastbereiche (3) mit unterschiedlichen Querschnittsflächen vorgesehen sind, wobei die den Tastbereichen (3", 3"') zugeordneten Schaltelemente (2) dieselbe Ausführungsform und dieselben Abmessungen aufweisen.

7. Flachtastatur nach einem der vorhergehenden Ansprüche, **dadurch gekennzeichnet, dass** eine harte Deckschicht (8), beispielsweise eine Polycarbonatfolie, die Ausnehmungen für die Tastbereiche aufweist, frontseitig auf der Gummi- oder Kunststoffschicht (5) aufgebracht ist.

8. Flachtastatur nach einem der vorhergehenden Ansprüche, **dadurch gekennzeichnet, dass** eine Befestigungsschicht (9), beispielsweise eine Klebefolie, die Rückseite der Flachtastatur bildet.

9. Flachtastatur nach Anspruch 8, **dadurch gekennzeichnet, dass** die Gummi- oder Kunststoffschicht (5) umlaufend mit der Peripherie der Befestigungsschicht (9) wasserdicht verbunden.

10. Flachtastatur nach Anspruch 9, **dadurch gekennzeichnet, dass** Leiterbahnen (10) zu den Schaltkontaktflächen durch eine innerhalb der Peripherie liegende Ausnehmung geführt werden.

11. Flachtastatur nach einem der vorhergehenden Ansprüche **dadurch gekennzeichnet, dass** die Frontseite der Flachtastatur einen transparenten Sichtbereich aufweist, über den eine Anzeige, die gegebenenfalls mit der Flachtastatur zu einer Einheit fest zusammengefügt ist, ablesbar ist.

## Claims

1. Flat keypad for operating an electrically controlled device, for example a hand-held laser distance meter, with
- a carrier material layer (1), formed as a sheet, on which first switching contact areas and second switching content areas have been applied,
- switching elements (2) formed in an electrically conducting manner and like snap-action contact lugs, by means of which the first and second switching contact areas assigned to them can be connected to one another in an electrically conducting manner under the action of triggering forces (4), the switching elements (2) being formed in a dome-shaped manner and such that they can be deformed by the triggering forces (4), while reverting of their own accord,
- key regions (3", 3"'), which are respectively assigned to the switching elements (2) and to which the triggering forces (4) are introduced via a front area of the flat keypad during operation,
- the carrier material layer (1) and the switching elements (2) being securely joined together with further material layers of a substantially two-dimensional form to form a unit ready for assembly,
**characterized in that**
a layer of soft elastic rubber or plastic (5), for example silicone foam, covering the switching elements (2) and having substantially the same two-dimensional extent as the carrier material layer (1), is provided, so that the triggering forces (4) applied to the key regions (3", 3"') via the layer of rubber or plastic (5) act indirectly on the switching elements (2).

2. Flat keypad according to Claim 1, **characterized in that** the switching elements (2) are connected to the layer of rubber or plastic (5) substantially centrally with respect to the key regions (3", 3"'), substantially at the crown of the dome.

3. Flat keypad according to Claim 1 or 2, **characterized in that** the layer of rubber or plastic (5) has in the key region (3", 3"') an area, if appropriate of a flat form, on which a supporting disc (6" , 6"'), if appropriate of a frontally convex form, of a material that is rigid in comparison with the layer of rubber or plastic (5), for example epoxy resin, has been applied.

4. Flat keypad according to any one of the preceding claims, **characterized in that** the layer of rubber or plastic (5) has a differing layer thickness and is formed such that, particularly in the peripheral region of the key region (3", 3"'), it is thinned in a web-like manner.

5. Flat keypad according to Claim 4, **characterized in that**, in the central region of the key region (3", 3"'), the layer of rubber or plastic (5) has on the side facing the switching element (2) a plunger-shaped continuation (7), which rests directly or indirectly on the switching element (2).

6. Flat keypad according to any one of the preceding claims, **characterized in that** a number of key regions (3) with different cross-sectional areas are provided, the switching elements (2) assigned to the key regions (3", 3"') having the same embodiment and the same dimensions.

7. Flat keypad according to any one of the preceding claims, **characterized in that** a hard outer layer (8), for example a sheet of polycarbonate, which has clearances for the key regions, has been applied frontally on the layer of rubber or plastic (5).

8. Flat keypad according to any one of the preceding claims, **characterized in that** an attachment layer (9), for example an adhesive film, forms the rear side of the flat keypad.

9. Flat keypad according to Claim 8, **characterized in that** the layer of rubber or plastic (5) is connected all around to the periphery of the attachment layer (9) in a waterproof manner.

10. Flat keypad according to Claim 9, **characterized in that** conductor tracks (10) to the switching contact areas are led through a clearance lying within the periphery.

11. Flat keypad according to any one of the preceding claims, **characterized in that** the front side of the flat keypad has a transparent viewing region, via which it is possible to read off a display, which if appropriate is securely joined together with the flat keypad to form a unit.

## Revendications

1. Clavier plat pour manoeuvre pour commander un appareil électrique commandé, par exemple un appareil de mesure de distance par laser tenu à la main, avec
- une couche de matériau support (1) réalisée sous forme de feuille, sur laquelle des premières faces de contact de commutation et des deuxièmes faces de contact de commutation sont appliquées,
- des éléments de commutation (2), conducteurs de l'électricité et réalisés à la manière d'un fil à ressort métallique de type grenouille-clic, éléments de commutation par l'intermédiaire desquels les premières et deuxièmes faces de commutation leur étant associées peuvent être reliées ensemble, de manière conductrice de l'électricité, sous l'effet de forces de déclenchement (4), les éléments de commutation (2) étant conformés en dômes et réalisés de manière à être déformables - avec effet de rappel automatique - du fait des forces de déclenchement (4),
- des zones à touches (3", 3"'), associées chacune aux éléments de commutation (2) et sur lesquelles les forces de déclenchement (4) sont induites par l'intermédiaire d'une face avant du clavier plat, lors de la manoeuvre de commande,
- la couche de matériau support (1) et les éléments de commutation (2) étant assemblés rigidement en une unité prémontée, avec d'autres couches de matériau réalisées de manière sensiblement plate,
**caractérisé en ce qu'**
est prévue une couche en caoutchouc ou en matière synthétique (5) élastiquement souple, couvrant les éléments de commutation (2), présentant sensiblement la même étendue de surface que celle de la couche de matériau support (1), couche composée par exemple de mousse de silicone, de manière que les forces de déclenchement (4) appliquées sur les zones à touches (3", 3"'), par l'intermédiaire de la couche en caoutchouc ou en matière synthétique (5), agissent indirectement sur les éléments de commutation (2).

2. Clavier plat selon la revendication 1, **caractérisé en ce que** les éléments de commutation (2) sont reliés à la couche en caoutchouc ou en matière synthétique (5), sensiblement centralement par rapport aux zones à touches (3", 3"'), sensiblement sur la coupelle de dôme.

3. Clavier plat selon la revendication 1 ou 2, **caractérisé en ce que** la couche en caoutchouc ou en matière synthétique (5) présente, dans la zone à touches (3", 3"'), une face, conformée le cas échéant de manière plane, face sur laquelle un disque d'appui (6", 6"'), le cas échéant conformé de manière convexe côté avant, composé d'un matériau rigide - par rapport à la couche en caoutchouc ou en matière synthétique (5) - est appliqué.

4. Clavier plat selon l'une des revendications précédentes, **caractérisé en ce que** la couche en caoutchouc ou en matière synthétique (5) présente une épaisseur de couche différente et est réalisée de manière amincie à la façon de nervure, en particulier dans la zone de bordure de la zone à touches (3", 3"').

5. Clavier plat selon la revendication 4, **caractérisé en ce que**, dans la zone centrale de la zone à touches (3", 3"'), la couche en caoutchouc ou en matière synthétique (5) présente, sur le côté tourné vers l'élément de commutation (2), un prolongement (7) en forme de poussoir, reposant directement ou indirectement sur l'élément de commutation (2).

6. Clavier plat selon l'une des revendications précédentes, **caractérisé en ce que** plusieurs zones à touches (3), ayant des aires de section transversale différentes, sont prévues, les éléments de commutation (2), associés aux zones à touches (3", 3"'), présentant la même configuration et les mêmes dimensions.

7. Clavier plat selon l'une des revendications précédentes, **caractérisé en ce qu'**une couche de couverture (8) dure, par exemple une feuille de polycarbonate, présentant des évidements pour les zones à touches, est appliquée en face avant sur la couche en caoutchouc ou en matière synthétique (5).

8. Clavier plat selon l'une des revendications précédentes, **caractérisé en ce qu'**une couche de fixation (9), par exemple une feuille adhésive, forme la face arrière du clavier plat.

9. Clavier plat selon la revendication 8, **caractérisé en ce que** la couche en caoutchouc ou en matière synthétique (5) est reliée en pourtour, de manière étanche à l'eau, à la périphérie de la couche de fixation (9).

10. Clavier plat selon la revendication 9, **caractérisé en ce que** des pistes conductrices (10) sont guidées vers les faces de contact de commutation, à travers un évidement situé à l'intérieur de la périphérie.

11. Clavier plat selon l'une des revendications précédentes, **caractérisé en ce que** la face avant du clavier plat présente une zone visible transparente, par l'intermédiaire e laquelle un affichage, groupé le cas échéant fermement en un ensemble avec le clavier plat, peut être lu.
